# EUROPÄISCHE PATENTSCHRIFT

(11) **EP 0 922 139 B1**
(45) Veröffentlichungstag und Bekanntmachung des Hinweises auf die Patenterteilung: **12.12.2001**
(21) Anmeldenummer: 97937503.7
(22) Anmeldetag: 18.07.1997
(51) Int. Cl.: D21G 9/00, B65H 26/02, B65H 37/02

(54) **VERFAHREN ZUR BESEITIGUNG VON PAPIERFEHLERN BEI DER KONTINUIERLICHEN PAPIERHERSTELLUNG**
PROCESS FOR ELIMINATION OF PAPER DEFECTS IN CONTINUOUS PAPER PRODUCTION
PROCEDE POUR ELIMINER DES DEFAUTS DANS LE PAPIER LORS DE LA PRODUCTION DE PAPIER EN CONTINU

(30) Priorität: 15.08.1996 DE 19632988
(43) Veröffentlichungstag der Anmeldung: 16.06.1999
(73) Patentinhaber: Stora Enso Publication Paper Aktiengesellschaft, 40545 Düsseldorf (DE)
(72) Erfinder: BURKHART, Hubertus, D-58135 Hagen (DE)
(86) Internationale Anmeldenummer: EP9703859
(87) Internationale Veröffentlichungsnummer: WO9806897

(56) Entgegenhaltungen:
- PATENT ABSTRACTS OF JAPAN vol. 017, no. 222 (M-1404), 7.Mai 1993 -& JP 04 354760 A (KANZAKI PAPER MFG CO LTD), 9.Dezember 1992,
- PATENT ABSTRACTS OF JAPAN vol. 012, no. 183 (M-703), 28.Mai 1988 -& JP 62 295862 A (TOSHIBA CORP), 23.Dezember 1987,

## Beschreibung

Die vorliegende Erfindung betrifft ein Verfahren zur automatisierten Beseitigung von Papierfehlem bei der Papierherstellung in einer Papiermaschine mit den folgenden Schritten:
a) Erkennen, Lokalisieren und Erfassen des Papierfehlers mittels eines auf die laufende Papierbahn (4) ausgerichteten Detektors (5);
b) Erfassung oder Berechnung der Geschwindigkeit der Paierbahn (4) zwischen dem Detektor (5) und einer dem Detektor (5) räumlich nachgeschalteten Station (6) zur Fehlerbehebung;
c) anhand der Geschwindigkeit der Papierbahn (4) Berechnung des Zeitpunktes des Eintreffens des den Papierfehler aufweisenden Bahnabschnittes in der Station (6) zur Fehlerbehebung;
d) automatische Beseitigung des Papierfehlers in der Station (6) zur Fehlerbehebung.

Kontinuierlich arbeitende Papiermaschinen setzen sich aus den Stationen Stoffauflauf, Siebpartie, Pressenpartie, Trockenpartie, Trockenglättwerk und Aufrollung zusammen. Im Stoffauflauf wird die wäßrige Stoffsuspension gleichmäßig über die Bahnbreite verteilt, um so zunächst eine optimale Blattbildung zu gewährleisten. In der anschließenden Siebpartie wird das eigentliche Papierblatt durch einen Filtrationsvorgang gebildet. Die einzelnen Papierfasern werden in einem nassen Vlies bereits auf ihre endgültige Lage fixiert. Sodann wird in der Pressenpartie das überschüssige Wasser mittels Druck aus dem Papierfaservlies herausgetrieben. Die Papierbahn gelangt hierzu durch mehrere hintereinander angeordnete Pressen hindurch. Nach dem daran anschließenden Trocknen erfolgt ein Glätten der Papierbahn, wozu in der Regel ein aus zwei Walzen zusammengesetztes Glättwerk verwendet wird, welches neben der Glättung eine Komprimierung des Papiers bewirkt und hierbei zugleich Einfluß auf die Papierdicke nimmt. Schließlich wird die Papierbahn auf eine Trommel aufgewickelt.

Während des vorgenannten Produktionsprozesses kann es zu Fehlern in der Papierbahn kommen. Dies können Löcher oder Einrisse entlang der Längskanten der Papierbahn sein, sowie ferner dunkle oder helle Flecken auf der Papierbahn. Ferner kann es bei der Herstellung zu unerwünschten Stoffbatzen kommen, oder zu Falten in der laufenden Papierbahn. Diese Fehler stören in der Regel den weiteren Transport der Papierbahn innerhalb der Papiermaschine nicht. In den nachgeschalteten Verarbeitungsstationen hingegen, etwa in einer anschließenden Streichmaschine oder auch in einer Druckmaschine, kann es an den fehlerhaften Stellen zu Einrissen oder ganzen Abrissen der Papierbahn kommen. Es ist daher erforderlich, derartige Papierfehler zu beseitigen, noch bevor die Papierbahn in eine nachgeschaltete Verarbeitungsstufe gelangt.

Die Beseitigung der Papierfehler erfolgt in den meisten Fällen bisher manuell, indem die mittels Dekektoren auf Fehler hin überwachte Papierbahn an jenen Stellen, an denen Fehler festgestellt werden, mit einer Markierung versehen wird, und in einer nachgeschalteten Station die Papierbahn bei Annäherung des so gekennzeichneten Papierbahnabschnittes abgebremst wird, so daß bei Kriechgeschwindigkeit durch eine Bedienperson ein Kleber auf die Fehlerstelle aufgebracht werden kann. Je nach Art des Fehlers wird von der Bedienperson auch der gesamte fehlerhafte Papierbahnabschnitt beseitigt, und eine Klebestelle über die gesamte Papierbahnbreite angebracht.

So offenbart die JP 62-295 862 eine Vorrichtung zum Ausbessern von Papierbögen, bei der die erkannten Fehlstellen zunächst markiert und anschließend in einer nachgeschalteten Station bei verminderter Papierbahngeschwindigkeit beseitigt werden. Zur Erkennung der Fehlstellen ist dabei zwischen einer Kalanderbaugruppe einerseits und einer Aufwickelbaugruppe anderseits ein Fehlstellendetektor angeordnet. Desweiteren beinhaltet die Vorrichtung einen Markierungsapparat sowie eine Steuereinheit zur Steuerung des Markierungsapparates. Bei Erkennung eines Fehlers auf der Papierbahn durch den Fehlerdetektor wird eine Fehlersignal zusammen mit einem Signal eines am Spulantrieb angeordneten Geschwindigkeitssensors an die Steuereinheit gegeben. Diese errechnet sodann ein Ausgangssignal und gibt dieses an den Markierungsapparat aus, der die Papierbahn an einer um die Länge L von der Fehlstelle entfernt versetzt liegenden Position mit einer Markierung bedruckt. Die Entfernung zwischen einer Markierung und einer Fehlstelle entspricht dabei der Lauflänge L, die erforderlich ist, um die Papierbahn nach Erkennung einer Markierung aus der Höchstgeschwindigkeit heraus bis zum Stillstand abzubremsen. Auf diese Weise wird sichergestellt, daß nach der Erkennung einer Markierung der zu dieser Markierung gehörende Fehler von Außen gut zugänglich und ausbesserbar ist. Eine mit solchen Markierungen versehene und auf eine Rolle aufgewickelte Papierbahn wird anschließend zum Umspulen in den nächsten Arbeitsgang gegeben. Wird während des Umspulens von einer zwischen den Wickelwalzen angeordneten Detektorbausgruppe eine solche Markierung erkannt, so kann die Umspulmaschine über ihren Antrieb und die Regelung zum Stilstand an der Position der Fehlstelle gebracht werden.

Diese Art der Fehlerbehebung ist zeitaufwendig, da die Geschwindigkeit der Papierrolle und damit der gesamten Papierbahn bis auf Kriechgeschwindigkeit oder sogar bis zum Stillstand heruntergefahren werden muß, um dann manuell die Fehlerstelle zu beseitigen. Aber selbst diese zeit- und damit kostenaufwendige Beseitigung reicht nicht aus, um in nachfolgenden Verarbeitungsstufen Papierfehler als Abrißursache sicher auszuschließen.

Neben der manuellen Beseitigung von Papierfehlern sind aus dem Stand der Technik auch automatisierte Verfahren zur Beseitigung von Papierfehlern bekannt, bei denen eine Papierfehlerbeseitigung in zwei aufeinanderfolgenden Arbeitsschriftten durchgeführt wird. Ein solches Verfahren zur Ausbesserung einer Papierbahn sowie eine entsprechende Vorrichtung sind aus der JP 04-354 760 bekannt. In einem ersten Arbeitsgang werden von einem zwischen zwei Führungswalzen angeordneten Detektorapparat Fehlstellen auf der Papierbahn ermittelt. Ein solcher Detektorapparat zeichnet das Vorhandensein von Fehlstellen auf dem laufenden Papierband zusammen mit der entsprechenden Position in Längs- und Breitenrichtung auf. Nach einem Aufwickeln der Papierbahn auf eine Rolle wird diese in einem zweiten Arbeitsgang in eine Umspulvorrichtung eingebracht. In dieser Umspulvorrichtung wird die Rolle sodann von einem Abwickler abgewickelt und über Führungswalzen einem Aufwickler zugeführt, der die Papierbahn auf eine zweite Rolle aufwickelt. Zwischen den Führungswalzen ist in Laufrichtung des Papierbandes ein einen Lichtsender und einen Lichtempfänger umfassender Sensor angeordnet. Ebenfalls zwischen den Führungswalzen angeordnet ist ein Flickenklebeapparat, der dem Sensor in Laufrichtung des Papierbandes nachgeschaltet ist. Dieser Flickenkleberapparat weist eine Flickenstreifenrolle auf, aus der bei Bedarf Flickenstreifen gefördert werden, die auf Fehlstellen der unterhalb des Flickenklebeapparates vorbeilaufenden Papierbahnen aufgebracht werden. Desweiteren beinhaltet die Umspulvorrichtung eine Steuereinheit, in welche die durch die Fehlstellendetektorvorrichtung gewonnen Informationen über die Lage der detektierten Fehlstellen eingegeben werden. Auf Basis dieser Informationen wird bei Annäherung einer Fehlstelle an die Abwickelstelle die Laufgeschwindigkeit des Papierbandes auf einen definierten Langsamlauf umgeschaltet und der Flickenklebeapparat mittels der Steuervorrichtung in die entsprechende Position verfahren. Im Anschluß an eine Ausbesserung durch den Flickenkleberaparat wird die Laufgeschwindigkeit des Papierbandes wieder hinaufgeschaltet.

Auch das aus dieser Druckschrift bekannte Verfahren zur Ausbesserung von Papierfehlern ist sehr zeit- und damit auch kostenaufwendig, da die Geschwindigkeit der Papierrolle und somit der gesamte Papierbahn auf eine definierte Papierbahngeschwindigkeit heruntergefahren werden muß.

Der Erfindung liegt daher die **Aufgabe** zugrunde, unter Vermeidung der oben genannten Nachteile ein Verfahren zu schaffen, mit dem sich die bei der Papierherstellung durch Beseitigung von Fehlern in der Papierbahn bedingten Zeitverluste verringern lassen.

Zur **Lösung** dieser Aufgabenstellung wird mit der Erfindung vorgeschlagen, daß der Detektor und die Station zu Fehlerbehebung entlang einer durchgehenden Papierbahn angeordnet sind und daß die Beseitigung der Papierfehler bei der kontinuierlichen Papierherstellung bei voller Papierbahngeschwindigkeit erfolgt.

Gemäß der Erfindung erfolgt lediglich das Erkennen und Lokalisieren des Papierfehlers mittels herkömmlicher Mittel, nämlich geeigneter Detektoren, deren Erfassungsorgane auf die laufende Papierbahn ausgerichtet sind. Abweichend von den bisher verwendeten Mitteln hingegen erfolgt eine Erfassung oder Berechnung der Geschwindigkeit der Papierbahn zwischen dem Detektor und einer dem Detektor räumlich nachgeschalteten Station zur Fehlerbehebung. Anhand dieser Geschwindigkeit wird jener Zeitpunkt berechnet, zu dem der den Papierfehler aufweisende Bahnabschnitt in der Station zur Fehlerbehebung eintrifft, wobei die Geschwindigkeit des Bahnabschnittes nicht wie bei den aus dem Stand der Technik bekannten Verfahren auf einen gegenüber der normalen Geschwindigkeit verminderten Wert oder sogar ganz auf Null reduziert wird. In der Station erfolgt dann zu jenem Zeitpunkt, der anhand der Geschwindigkeit der Papierbahn errechnet wurde, mittels geeigneter Vorrichtungen die selbsttätige Beseitigung des Papierfehlers bei voller Papierbahngeschwindigkeit.

Anders als bei der bekannten manuellen Fehlerbehebung ist es nicht erforderlich, die Papierbahn vorsichtig und von Hand auf die zur Fehlerbehebung erforderliche reduzierte Geschwindigkeit herabzufahren. Vielmehr wird aufgrund der durch die Auswertung der Detektionssignale gewonnenen Erkenntnisse eine automatisierte Fehlerbehebung in der nachgeordneten Station zur Fehlerbehebung bei kontinuierlicher Papierherstellung durchgeführt. Zu diesem Zweck kann der Detektor dazu eingerichtet sein, nicht nur den Papierfehler zu erkennen und zu lokalisieren, sondern auch dessen Charakter zu bestimmen, z.B. die Art und Kontur des Papierfehlers sowie seine Lokalisierung bezüglich der Breite der Papierbahn.

Mit dem erfindungsgemäßen Verfahren wird somit ein Verfahren zur Beseitigung von Papierfehlern bereitgestellt, daß es ermöglicht, die auf einer Papierbahn befindlichen Fehlstellen ohne Zeitverlust während der kontinuierlichen Papierherstellung zu beseitigen. In Ausnahmefällen, wenn beispielsweise die Dichte der Fehlstellen auf der Papierbahn einen bestimmten maximalen Wert überschreitet, können die vom Detektor gewonnenen Informationen systemintern auch dazu herangezogen und ausgewertet werden, die Geschwindigkeit des mit Fehlstellen behafteten Bahnabschnittes innerhalb der Station zur Fehlerbehebung für ein kurzes Zeitinterval, auf einen für die Fehlerbehebung erforderlichen Wert zu verringern. Auf diese Weise werden die bei der Papierherstellung durch Beseitigung von Fehlern in der Papierbahn bedingten Zeitverluste auf ein unbedingt erforderliches Mindestmaß verringert.

Mit einer Ausgestaltung des Verfahrens wird vorgeschlagen, daß die Papierbahn, bevor sie den Detektor erreicht, einen weiteren Detektor durchläuft und daß der weitere Detektor eine Vor- oder Groberfassung des Papierfehlers durchführt, wohingegen der Detektor zur zusätzlichen Erfassung der Charakteristik des Papierfehlers, z. B. dessen Art und Kontur, eingerichtet ist. Auf diese Weise ist es möglich, die Papierbahn und damit die Papiermaschine im Normalbetrieb mit sehr hoher Geschwindigkeit zu betreiben, da der weitere Detektor ausschließlich dafür eingerichtet sein muß, Fehler überhaupt zu erkennen und vorläufig zu lokalisieren. Die Meßcharakteristik dieses Detektors ist daher auf eine schnelle Erfassung ausgerichtet, weniger auf eine detaillierte Erfassung. Details werden vielmehr durch den der Station zur Fehlerbehebung vorgeschalteten Detektor erfaßt. Solche Details sind die Art des Papierfehlers, dessen Kontur sowie die Lage des Papierfehlers bezüglich der Breite der Papierbahn.

Vorzugsweise wird der Zeitpunkt des Eintreffens des den vordetektierten Papierfehler aufweisenden Bahnabschnitts am Detektor anhand der Geschwindigkeit der Papierbahn auf dem Weg zum Detektor berechnet.

Mit der Erfindung wird ferner vorgeschlagen, daß die Beseitigung des Papierfehlers durch flächiges Abdecken der Fehlerstelle mit einem schnell erhärtenden Fluid vorgenommen wird. Der Auftrag des Fluids kann gemäß einer ersten Variante durch ein- oder beidseitiges Aufsprühen auf die Fehlerstelle erfolgen. Gemäß einer zweiten Variante kann das Fluid durch Walzenauftrag auf die Fehlerstelle aufgetragen werden.

Als Fluid eignet sich insbesondere ein schnell härtender UV-Lack.

Das erfindungsgemäße Verfahren eignet sich mit Vorteil insbesondere im Rahmen einer Papierproduktion on line, wobei die Station zur Fehlerbehebung, der Detektor sowie der weitere Detektor entlang einer durchgehenden Papierbahn angeordnet werden, so daß die automatisierte Beseitigung von Papierfehlern bei voller Papierbahngeschwindigkeit in der Papiermaschine stattfinden kann.

Weitere Einzelheiten und Vorteile werden nachfolgend anhand eines Ausführungsbeispieles erläutert. Hierbei wird auf die anliegende Zeichnung Bezug genommen, auf der in einer Seitenansicht ein Vorroller dargestellt ist, welcher innerhalb des Produktionsprozesses zwischen der Papiermaschine und der Streichmaschine angeordnet ist.

In der Zeichnung ist rechts die Trommel 1 dargestellt, auf der sich die am Ende der Papiermaschine aufgewickelte Papierbahn befindet. Diese Papierbahn kann an verschiedenen Stellen Papierfehler aufweisen.

Im Vorroller wird die Papierbahn von der Trommel 1 abgezogen, und anschließend über eine erste Umlenkwalze 2 und eine zweite Umlenkwalze 3 geführt. Die Papierbahn selbst ist auf der Zeichnung mit dem Bezugszeichen 4 dargestellt. Zwischen der Trommel 1 und der Umlenkwalze 2 befindet sich ein Detektor 5, der während der kontinuierlichen Papierherstellung die auf der Papierbahn befindlichen Fehlstellen dedektiert.

Die Beseitigung des Papierfehlers erfolgt bei voller Papierbahngeschwindigkeit in einer Station 6, die sich beim Ausführungsbeispiel zwischen der Umlenkwalze 2 und der Umlenkwalze 3 befindet. Dort ist ein auf die Papierbahn 4 ausgerichteter Sprühkopf 7 angeordnet, über den ein schnell härtender UV-Lack auf die Fehlerstelle aufgesprüht wird. Alternativ ist auch ein Auftrag des Fluids über Walzen möglich. Der Auftrag kann, wie auf der Zeichnung dargestellt, einseitig, oder auch beidseitig sein. Alternativ zu einem schnell härtenden UV-Lack ist auch die Verwendung eines geeigneten Kunststoffklebers möglich. Entscheidend ist, daß das Fluid für sich allein die Eigenschaft aufweist, die Fehlerstelle flächig und filmbildend abzudecken, und auf diese Weise das Papier im Bereich des Papierfehlers bei der Weiterverarbeitung etwa in einer Streichmaschine oder auch in einer Druckmaschine zu schützen. Das verwendete Mittel sollte im Auflöseprozeß von Papier, z. B. in der Ausschußverarbeitung oder der Altpapierverwertung leicht wieder von dem Papier abtrennbar sein.

Der Auftrag des Fluids in der Station 6 erfolgt automatisch, d. h. ohne menschliches Einwirken. Hierzu muß der genaue Zeitpunkt bekannt sein, an dem der Bahnabschnitt mit dem Papierfehler in den Arbeitsbereich des Sprühkopfes 7 gelangt. Maßgeblich hierfür ist die Geschwindigkeit, mit der sich die Papierbahn und damit auch der fehlerhafte Bahnabschnitt vom Detektor 5 zum Sprühkopf 7 bewegt. Daher wird die Geschwindigkeit der Papierbahn zwischen dem Detektor 5 und der dem Detektor 5 räumlich nachgeschalteten Station 6 erfaßt oder berechnet, und anhand der ermittelten Geschwindigkeit der exakte Zeitpunkt des Eintreffens des den Papierfehler aufweisenden Bahnabschnitts in der Station 6 berechnet. Innerhalb der Steuerung des Sprühkopfes 7 findet ferner das Ergebnis der von dem Detektor 5 durchgeführten Messungen Berücksichtigung, d. h. der Sprühkopf 7 arbeitet nicht in allen Fällen über die gesamte Breite der Papierbahn, sondern nur in dem hinsichtlich der Bahnlängsrichtung sowie der Breite der Bahn als fehlerhaft detektierten Bereich. Vorteilhafterweise setzt sich der Sprühkopf 7 daher aus einer Vielzahl einzelner Sprühdüsen zusammen, die über die Breite der Papierbahn angeordnet und einzeln ansteuerbar sind.

Gemäß eines weiteren Ausführungsbeispiels kann ein in Fig. 1 nicht dargestellter, zweiter Detektor vorgesehen sein, der dem Detektor 5 vorgeschaltet ist. Hinsichtlich ihrer Erfassungscharakteristik unterscheiden sich die beiden Detektoren dabei voneinander. Während der weitere Detektor lediglich dazu eingerichtet ist, Papierfehler zu erfassen und bezüglich der Bahnlänge zumindest grob zu lokalisieren, ist der Detektor 5 darauf eingerichtet, den vom zweiten Detektor bereits vordedektierten Papierfehler hinsichtlich seines genauen Charakters zu erkennen sowie Größe und Ausdehnung des Papierfehlers zu lokalisieren. Ferner kann eine Sensibiliesierung hinsichtlich weiterer Eigenschaften des Papierfehlers vorgesehen sein, z. B. die Erkennung von Hell/Dunkel-Schattierungen oder von Verwerfungen und Faltungen. Aufgrund der Meßwerte des Detektors 5 wird dann systemintern entschieden, in welchem Umfang und auf welche Weise eine Fehlerbehebung erfolgt. Ferner kann der Zeitpunkt des Eintreffens des den durch den weiteren Detektor vordetektierten Papierfehler aufweisenden Bahnabschnittes am Detektor 5 anhand der Geschwindigkeit der Papierbahn auf dem Weg vom weiteren Detektor zum Detektor 5 berechnet werden. Dies hat den Vorteil, daß der Detektor 5 bereits auf das Eintreffen und die ungefähre Lokalisierung von Fehlersignalen vorbereitet ist und ohne Zeitverzögerung die Detailerfassung des Fehlers einsetzen kann.

Die Fehlerdetektion durch den zweiten Detektor kann auch bereits in einer der Papiermaschine vergeschalteten Einheit, wie beispielsweise dem Vorroller, erfolgen, wobei die Lokalisierung des Papierfehlers bezüglich der Länge der auf die Trommel 1 aufgewickelten Papierbahn in einer Kontrolleinheit intern abgespeichert ist. Nach dem die Trommel 1 auf die Vorrolle aufgespannt ist, "weiß" das System bereits, wo sich innerhalb der Länge der aufgewickelten Papierbahn Fehler befinden. Während der Papierherstellung in der Papiermaschine können sodann die auf der Papierbahn befindlichen Fehlstellen vom Detektor 5 bei voller Papierbahngeschwindigkeit detektiert und anschließend in der nachgeschalteten Station 6 zur Fehlerbehebung ausgebessert werden. Es ist alternativ auch möglich, die Trommel 1 mit einem eingebauten Speicherelement zu versehen, welches die entsprechenden Positionsdaten der Papierfehler enthält, z. B. einem an der Trommel angeordneten elektronischen Chip.

Sowohl der Detektor 5 als auch der dem Detektor 5 vorgeschaltete, zweite Detektor können als optische Detektoren ausgebildet sein and über die gesamte Breite der Papierbahn arbeiten. Zur Anwendung können beispielsweise Infrarotdetektoren oder CCD-Zeihlenkameras kommen.

## Patentansprüche

1. Verfahren zur automatisierten Beseitigung von Papierfehlern bei der Papierherstellung in einer Papiermaschine mit den folgenden Schritten:
a) Erkennen, Lokalisieren und Erfassen des Papierfehlers mittels eines auf die laufende Papierbahn (4) ausgerichteten Detektors (5);
b) Erfassung oder Berechnung der Geschwindigkeit der Papierbahn (4) zwischen dem Detektor (5) und einer dem Detektor (5) räumlich nachgeschalteten Station (6) zur Fehlerbehebung;
c) anhand der Geschwindigkeit der Papierbahn (4) Berechnung des Zeitpunktes des Eintreffens des den Papierfehler aufweisenden Bahnabschnittes in der Station (6) zur Fehlerbehebung;
d) automatische Beseitigung des Papierfehlers in der Station (6) zur Fehlerbehebung,
**dadurch gekennzeichnet,**
**daß** der Detektor (5) und die Station (6) zur Fehlerbehebung entlang einer durchgehenden Papierbahn (4) angeordnet sind und daß die Beseitigung der Papierfehler bei der kontinuierlichen Papierherstellung bei voller Papierbahngeschwindigkeit erfolgt.

2. Verfahren nach Anspruch 1, **dadurch gekennzeichnet, daß** zur Vor- und Groberfassung von Papierfehlern ein dem Detektor (5) vorgeschalteter, zweiter Detektor vorgesehen ist.

3. Verfahren nach den Ansprüchen 1 oder 2, **dadurch gekennzeichnet, daß** der Zeitpunkt des Eintreffens des den vordetektierten Papierfehler aufweisenden Bahnabschnittes am Detektor (5) anhand der Geschwindigkeit der Papierbahn (4) auf dem Weg zum Detektor (5) berechnet wird.

4. Verfahren nach einem der Ansprüche 1 bis 3, **dadurch gekennzeichnet, daß** die Beseitigung des Papierfehlers durch flächiges Abdecken der Fehlerstelle mit einem schnell erhärtenden Fluid vorgenommen wird.

5. Verfahren nach Anspruch 4, **dadurch gekennzeichnet, daß** das Fluid ein- oder beidseitig auf die Fehlerstelle aufgesprüht wird.

6. Verfahren nach Anspruch 4, **dadurch gekennzeichnet, daß** das Fluid durch Walzenauftrag auf die Fehlerstelle aufgetragen wird.

7. Verfahren nach Anspruch 4, 5 oder 6, **gekennzeichnet durch** einen schnell härtenden UV-Lack als Fluid.

## Claims

1. Method for the automated elimination of paper defects during paper manufacture in a paper-making machine, having the following steps:
a) recognising, locating and detecting the paper defect by means of a detector (5) aligned with the moving paper web (4);
b) detecting or calculating the speed of the paper web (4) between the detector (5) and a defect removal station (6) arranged physically downstream of the detector (5);
c) calculating, on the basis of the speed of the paper web (4), the instant at which the portion of web having the paper defect will enter the defect removal station (6);
d) automatically eliminating the paper defect in the defect removal station (6),
**characterised in that**
the detector (5) and the defect removal station (6) are arranged along a continuous paper web (4) and the elimination of the paper defects takes place during continuous paper manufacture with the paper web at full speed.

2. Method according to claim 1, **characterised in that** for preliminary approximate detection of paper defects there is provided a second detector arranged upstream of the detector (5).

3. Method according to claim 1 or 2, **characterised in that** the instant at which the portion of web having the pre-detected paper defect will arrive at the detector (5) is calculated on the basis of the speed of the paper web (4) on the way to the detector (5).

4. Method according to any one of claims 1 to 3, **characterised in that** the elimination of the paper defect is carried out by covering the area of the defect site with a rapid-hardening fluid.

5. Method according to claim 4, **characterised in that** the fluid is sprayed onto the defect site on one or both sides.

6. Method according to claim 4, **characterised in that** the fluid is applied to the defect site by roller application.

7. Method according to claim 4, 5 or 6, **characterised in that** the fluid is a rapid-hardening UV lacquer.

## Revendications

1. Procédé pour éliminer de manière automatique les défauts dans le papier, lors de la fabrication de papier dans une machine à papier, comprenant les étapes suivantes:
a) détection, localisation et mesure du défaut à l'aide d'un détecteur (5), dirigé sur la bande de papier en marche;
b) mesure ou calcul de la vitesse de la bande de papier (4) entre le détecteur (5) et un poste (6) d'élimination de défauts situé en aval par rapport au détecteur (5);
c) à l'aide de la vitesse de la bande de papier (4), calcul de l'instant auquel la portion de la bande présentant le défaut arrivera dans le poste (6) d'élimination de défauts;
d) élimination automatique du défaut du papier dans le poste (6) d'élimination de défauts
**caractérisé en ce que**
le détecteur (5) et le poste (6) d'élimination de défauts sont disposés le long d'une bande de papier (4) continue et en ce l'élimination des défauts du papier a lieu pendant la fabrication continue du papier, à la pleine vitesse de marche de la bande de papier.

2. Procédé selon la revendication 1, **caractérisé en ce qu'**il est prévu un second détecteur en amont du détecteur (5), pour la pré-détection ou la détection grossière de défauts de papier.

3. Procédé selon la revendication 1 ou 2, **caractérisé en ce qu'**on calcule l'instant auquel la portion de la bande présentant le défaut pré-détecté atteindra le détecteur (5) à l'aide de la vitesse de la bande de papier (4) sur le tronçon menant au détecteur (5).

4. Procédé selon une des revendications 1 à 3, **caractérisé en ce qu'**on élimine le défaut du papier en couvrant la surface du défaut avec un fluide à durcissement rapide.

5. Procédé selon la revendication 4, **caractérisé en ce qu'**on pulvérise le fluide sur le défaut, sur une face ou sur les deux faces.

6. Procédé selon la revendication 4, **caractérisé en ce qu'**on applique le fluide sur le défaut par enduction au rouleau.

7. Procédé selon la revendication 4, 5 ou 6, **caractérisé par** un vernis UV à durcissement rapide en tant que fluide.
